# EUROPÄISCHE PATENTSCHRIFT

(11) **EP 0 319 467 B1**
(45) Veröffentlichungstag und Bekanntmachung des Hinweises auf die Patenterteilung: **18.07.1990**
(21) Anmeldenummer: 88810776.0
(22) Anmeldetag: 11.11.1988
(51) Int. Cl.: E03D 1/00

(54) **Spülkasten mit eingesetztem Isolationskörper**
Flushing tank with an insulating liner placed inside
Réservoir de chasse d'eau avec un corps d'isolation placé à l'extérieur

(30) Priorität: 01.12.1987 CH 4687/87
(43) Veröffentlichungstag der Anmeldung: 07.06.1989
(73) Patentinhaber: Geberit AG, CH-8645 Jona (CH)
(72) Erfinder: Dolder, René, CH-8645 Jona (CH); Hubatka, Alex, CH-8735 St.Gallenkappel (CH); von Ballmoos, Mario, CH-8645 Jona (CH)
(74) Vertreter: Groner, Manfred

(56) Entgegenhaltungen:
- CH-A- 586 328
- US-A- 3 106 227
- US-A- 3 965 493
- US-A- 4 536 901

## Beschreibung

Die Erfindung betrifft einen Spülkasten nach dem Oberbegriff des unabhängigen Patentanspruchs 1.

Zum Stand der Technik ist durch die CH-A-586 328 ein solcher Spülkasten bekanntgeworden. Zur Befestigung des Isolationskörpers sind hier zwei Halteplatten vorgesehen, die nach dem Einsetzen des Isolationskörpers am Kastenkörper angeschweisst werden und den Isolationskörper am oberen Rand überdecken. Diese Befestigungsart ist aufwendig und hat zudem den weiteren Nachteil, dass der Isolationskörper nicht ohne seine Zerstörung oder Beschädigung des Kastenkörpers ausgewechselt werden kann. Bei einfacheren Spülkästen wie US-A 4 536 901 und US-A 3 965 493 ist der Isolationskörper aus diesen Gründen ohne Befestigung in den Kastenkörper gestellt. Hier sind jedoch Zwischenräume zwischen Isolations- und Kastenkörper nicht zu vermeiden. Diese verkleinern den Innenraum des Spülkastens, der entsprechend grösser gebaut werden muss. Dies bedingt einen grösseren Materialverbrauch und höhere Transportkosten. Spülkästen sollten aber auch aus ästhetischen und architektonischen Gründen.

Es ist auch ein Spülkasten bekannt, bei welchem der Isolationskörper am Kastenkörper angeklebt ist. Auch dieser Isolationskörper kann nicht ohne Beschädigung ausgewechselt werden.

Der Erfindung liegt deshalb die Aufgabe zugrunde, einen Spülkasten der eingangs genannten Gattung zu schaffen, der diese Nachteile vermeidet. Der Spülkasten soll zudem so ausgebildet sein, dass der Einbau des Isolationskörpers automatisierbar ist. Bei der automatischen Montage des Spülkastens und bei Reparatur- und Revisionsarbeiten soll die Gefahr einer Beschädigung des Kastenkörpers und des Isolationskörpers, auch wenn dieser aus vergleichsweise brüchigem Werkstoff besteht, gering sein.

Die Aufgabe wird durch die Erfindung gemäss Anspruch 1 gelöst.

Der Isolationskörper lässt sich in linearer Bewegung von oben in den Kastenkörper einsetzen und kann auch ohne Beschädigung und ohne Werkzeug ausgewechselt werden. Aufwendige Schweiss- und Klebearbeiten werden vermieden. Durch die Nute im Kastenkörper wird dieser versteift.

Durch die Weiterbildung nach Anspruch 2 ist es möglich, den Isolationskörper in einfacher Weise besonders schonend in den Kastenkörper einzuschieben und auszuwechseln.

Durch die Weiterbildungen nach den Ansprüchen 3 und 4 wird die Nute in konstruktiv einfacher Weise realisiert. Durch die Stege wird ausserdem die Steifigkeit des Kastenkörpers erhöht.

Durch die Weiterbildung nach Anspruch 5 ergibt sich eine besonders stabile Verbindung zwischen Isolations- und Kastenkörper.

Durch die Weiterbildungen nach den Ansprüchen 6 bis 8 wird in konstruktiv einfacher Weise eine dichte und lösbare Befestigung des Isolationskörpers am Spülkastenboden realisiert.

Ist die Ablaufgarnitur gemäss Anspruch 8 am Kastenboden befestigt, so kann diese zum Auswechsein des Isolationskörpers ohne Werkzeug durch einfaches Kippen gelöst werden. Der Isolationskörper ist danach frei und kann aus dem Kastenkörper gehoben werden. Bei der Montage wird nach dem Einsetzen des Isolationskörpers die Ablaufgarnitur unter Rastung in einfacher Weise und automatisierbar am Kastenboden befestigt, wobei eine dauerhafte Dichtung zwischen Isolationskörper und Kastenkörper geschaffen wird. Gleichzeitig wird durch die Ablaufgamitur der Isolationskörper am Kastenboden fixiert.

Ausführungsbeispiele der Erfindung werden anhand der Zeichnung nachfolgend näher erläutert. Es zeigen:
Fig. 1 einen Schnitt durch einen Isolationskörper,
Fig. 2 eine Ansicht des Isolationskörpers,
Fig. 3 eine Ansicht einer teilweise geschnittenen Hälfte eines Kastenkörpers,
Fig. 4 eine Teilansicht eines teilweise geschnittenen Kastenkörpers, und
Fig. 5 einen Schnitt durch einen Teil des Kastenkörpers,
Fig. 6 Teilschnitte durch einen Teil des Spülkastens, und
Fig. 7 einen Teilschnitt durch den Spülkasten entsprechend der Linie VII-VII der Fig. 1.

Der in den Fig. 1 und 2 gezeigte Isolationskörper 1 ist aus einem Hartschaumstoff auf Polystyrolbasis oder einem anderen geeigneten Kunststoff hergestellt und weist eine Aussenform auf, die weitgehend der Innenform des Kastenkörpers 2 entspricht. Die Wandstärke beträgt etwa 5 mm. Im Boden 3 ist eine kreisrunde Oeffnung 4 angebracht, in welche eine Ablaufgarnitur 17 eingesetzt wird. Eine ebenfalls kreisrunde, angeformte Dichtlippe 19 ist auf der Unterseite des Bodens 3 angeordnet. Bei eingesetzter Ablaufgarnitur 17 liegt diese Dichtlippe 19 am Boden 11 des Kastenkörpers 2 an und verhindert, dass von der Öffnung 4 her Wasser zwischen den Isolationskörper 1 und den Kastenkörper gelangen kann.

Auf der Aussenseite der Rückwand 9 des Isolationskörpers 1 sind zwei zu seiner Spiegelebene symmetrische Nuten 6 angeordnet, die sich vom Boden 3 bis zum Rand 21 erstrecken und die sich zum Rand 21 hin konisch verjüngen. Zwischen den Nuten 6 ist ein sich ebenfalls vom Boden 3 bis zum Rand 21 erstreckendes Gegenstück 5 angeformt, das auf der Rückseite der Rückwand 9 etwas absteht und das die Nuten 6 teilweise überdeckt. Auf der Innenseite des Isolationskörpers besteht zwischen den Nuten 6 eine sich seitlich zum Boden 3 hin konisch verjüngende Vertiefung 8, die teilweise durch nach innen vorstehende Wandungen 7 gebildet wird. Wie in Fig. 2 gut ersichtlich, ist die Wandstärke des Isolationskörpers auch im Bereich der Nuten 6 und des Gegenstücks 5 nicht grösser als sonstwo. Im Abstand zum Gegenstück 5 sind auf der Aussenseite der Rückwand 9 zwei weitere streifenförmige und ebenfalls spiegelsymmetrische Vertiefungen 22 angeordnet, die komplementär zu zwei am Kastenkörper 2 angebrachten Nutenböden 23 sind. Die genannten Nuten versteifen den Isolationskörper.

Der in den Fig. 3 bis 5 gezeigte Kastenkörper 2 weist im Boden 11 eine Öffnung 10 auf, in welche die Ablaufgarnitur 17 gemäss Fig. 6 eingesetzt ist.

Die spiegelsymmetrisch ausgebildete Rückwand 12 des Kastenkörpers 2 weist auf der Innenseite eine Nute 13 auf, die sich vom Boden 11 bis zum Rand 21 erstreckt und die sich zum Boden 11 hin konisch verjüngt. Die Nute 13 wird teilweise durch zwei auf der Innenseite an der Rückwand 12 angeformte Stege 14 überdeckt, die komplementär zu den Nuten 6 des Isolationskörpers sind. Die Nute 13 hat somit die Form einer sich in Längsrichtung verjüngenden Schwalbenschwanznute. Bei eingesetztem Isolationskörper 1 ergibt sich somit die in Fig. 7 gezeigte gegenseitige Verzahnung zwischen diesem und dem Kastenkörper 2. Es ist auch denkbar, das Gegenstück 5 am Kastenkörper 2 und die Nute 13 am Isolationskörper 1 anzuordnen. Die Stege 14 umgeben einen Hohlraum 16, der unten, auf der Aussenseite des Spülkastens, offen ist. Wie in Fig. 3 und 5 gut ersichtlich, ist der Nutenboden 23 vertieft in der Rückwand 12 angeordnet und diese auf ihrer Aussenseite entsprechend erhöht.

Die Ablaufgarnitur 17 weist gemäss Fig. 6 einen kreisrunden, radial abstehenden Kragen 18 auf, an dem unten ein ebenfalls kreisrunder Steg 20 angeformt ist. Der Steg 20 ist rastend mit vier am Kastenkörper 2 angeformten Stegen 15 verbunden. Die Stege 15 sind so dimensioniert, dass der Kragen 18 den Isolationskörper 2 unter Verpressung der Dichtlippe 19 gegen die Innenseite des Bodens 11 drückt. Der in Fig. 6 aus zeichnerischen Gründen gezeigte Spalt hinter der Dichtlippe 19 besteht in Wirklichkeit nicht oder ist kleiner.

Das Gegenstück 5 und die Nute 13 sind so dimensioniert, dass im Bereich der Nute 13 zwischen lsolationskörper 1 und Kastenkörper 2 eine Haftkraft besteht, welche die Bewegung der beiden Körper gegeneinander verhindert. Die Haftkraft kann durch ein Uebermass erhöht werden.

## Patentansprüche

1. Spülkasten mit einem in den Kastenkörper (2) eingesetzten Isolationskörper (1) zur Verhinderung einer Kondenswasserbildung auf der Aussenseite des Kastenkörpers (2) und mit Mitteln zur Befestigung des Isolationskörpers (1) am Kastenkörper (2), wobei der Isolationskörper (1) in seinem Boden (3) eine Öffnung (4) aufweist, in welche die Ablaufgarnitur eingesetzt ist, gekennzeichnet durch eine senkrecht zur Ebene des Kastenbodens (3) verlaufende Nute (13) auf der Innenseite einer Seitenwand (12) des Kastenkörpers (2) oder auf der Aussenseite einer Seitenwand (9) des Isolationskörpers (1.), in welche ein komplementäres Gegenstück (5) auf der Aussenseite des Isolationskörpers (1) oder auf der Innenseite des Kastenkörpers (2) eingesetzt ist, wobei die Nute (13) und das Gegenstück (5) so ausgebildet sind, dass sie in Querrichtung selbstschliessend sind.

2. Spülkasten nach Anspruch 1, dadurch gekennzeichnet, dass das Gegenstück (5) und entsprechend die Nute (13) sich zum Boden (3, 11) hin konisch verjüngen.

. 3. Spülkasten nach Anspruch 1 oder 2, dadurch gekennzeichnet, dass die Nute (13) durch zwei angeformte Stege (14) am Kastenkörper (2) gebildet wird.

4. Spülkasten nach einem der Ansprüche 1 bis 3, dadurch gekennzeichnet, dass die Nute (13) eine Schwalbenschwanznute ist.

5. Spülkasten nach Anspruch 3 oder 4, dadurch gekennzeichnet, dass die Stege (14) ihrerseits Gegenstücke sind, die in komplementäre Nuten (6) des Isolationskörpers (1) eingreifen.

6. Spülkasten nach einem der Ansprüche 1 bis 5, dadurch gekennzeichnet, dass der Isolationskörper (1) auf der Unterseite seines Bodens (3) eine sich um die Öffnung (4) erstreckende Dichtlippe (19) aufweist.

7. Spülkasten nach einem der Ansprüche 1 bis 6, dadurch gekennzeichnet, dass die Ablaufgarnitur (17) einen sich radial nach aussen erstreckenden Kragen (18) aufweist, der den Isolationskörper (1) am Rand der Öffnung (4) gegen den Boden (11) des Kastenkörpers (2) presst.

8. Spülkasten nach Anspruch 7, dadurch gekennzeichnet, dass unterhalb des Kragens (18) sich nach unten erstreckende Stege (20) angeformt sind, die mit entsprechenden Stegen (15) des Kastenkörpers (2) rastend verbunden sind.

## Claims

1. Toilet cistern with an insulating body (1) inserted into the cistern body (2) for the prevention of a condensation water formation on the outward side of the cistern body (2) and with means for fastening the insulating body (1) at the cistern body (2), wherein the insulating body (1) at its base (3) displays an opening (4), into which the outlet fitting is inserted, characterized by a groove (13), which extends perpendicularly to the plane of the cistern base (3), on the inward side of a side wall (12) of the cistern body (2) or on the outward side of a side wall (9) of the insulating body (1), into which a complementary countermember (5) on either the outward side of the insulating body (1) or the inward side of the cistern body (2) is inserted, wherein the groove (13) and the countermember (5) are so constructed that they are selflocking in transverse direction.

2. Toilet cistern according to claim 1, characterized thereby, that the countermember (5) and correspondingly the groove (13) narrow conically towards the base (3, 11).

3. Toilet cistern according to claim 1 or 2, characterized thereby, that the groove (13) is formed by two webs (14) moulded on at the cistern body (2).

4. Toilet cistern according to one of the claims 1 to 3, characterized thereby, that the groove (13) is a dovetail groove.

5. Toilet cistern according to claim 3 or 4, characterized thereby, that the webs (14) in their turn are countermembers which engage into complementary grooves (6) of the insulating body (1).

6. Toilet cistern according to one of the claims 1 to 5, characterized thereby, that the insulating body (1) on the underside of its base (3) displays a sealing lip (19) extending around the opening (4).

7. Toilet cistern according to one of the claims 1 to 6, characterized thereby, that the outlet fitting (17) displays a collar (18), which extends radially outwards and presses the insulating body (1) at the rim of the opening (4) against the base (11) of the cistern body (2).

8. Toilet cistern according to claim 7, characterized thereby, that downwardly extending webs (20), which are detentingly connected with corresponding webs (15) of the cistern body (2), are moulded on underneath the collar (18).

## Revendications

1. Réservoir de chasse comportant un corps d'isolation (1) introduit dans le corps (2) du réservoir pour empêcher la formation d'eau de condensation sur la face extérieure du corps (2) du réservoir et des moyens de fixation du corps d'isolation (1) au corps (2) du réservoir, le corps d'isolation (1) comportant dans son fond (3) une ouverture (4) dans laquelle l'ensemble d'écoulement est introduit, caractérisé par une rainure (13) dirigée orthogonalement au plan du fond (3) du réservoir sur la face intérieure d'une paroi latérale (12) du corps (2) du réservoir ou sur la face extérieure d'une paroi latérale (9) du corps d'isolation (1), dans laquelle est insérée une contre-pièce (5) complémentaire située sur la face extérieure du corps d'isolation (1) ou sur la face intérieure du corps (2) du réservoir, la rainure (13) et la pièce complémentaire (5) étant conformées de façon à s'enclencher automatiquement en direction transversale.

2. Réservoir de chasse selon la revendication 1, caractérisé en ce que la pièce complémentaire (5) et corrélativement la rainure (13) s'amincissent coni- quement en direction du fond (3, 11).

3. Réservoir de chasse selon la revendication 1 ou 2, caractérisé en ce que la rainure (13) est réalisée par deux nervures (14) formées sur le corps (2) du réservoir.

4. Réservoir de chasse selon l'une des revendications 1 à 3, caractérisé en ce que la rainure (13) est une rainure en queue d'aronde.

5. Réservoir de chasse selon la revendication 3 ou 4, caractérisé en ce que les nervures (14) sont pour leur part des contre-pièces complémentaires qui s'engagent dans des rainures complémentaires (6) du corps d'isolation (1).

6. Réservoir de chasse selon l'une des revendications 1 à 5, caractérisé en ce que le corps d'isolation (1) comporte, sur la face inférieure de son fond (3), une lèvre d'étanchéité (19) s'étendant autour de l'ouverture (4).

7. Réservoir de chasse selon l'une des revendications 1 à 6, caractérisé en ce que l'ensemble d'écoulement (17) comporte un collet (18) s'étendant radialement vers l'extérieur qui appuie le corps d'isolation (1) au bord de l'ouverture (4) contre le fond (11) du corps (2) du réservoir.

8. Réservoir de chasse selon la revendication 7, caractérisé en ce qu'au-dessous du collet (18) sont formées des nervures (20) s'étendant vers le bas qui sont reliées avec encliquetage à des nervures (15) correspondantes du corps (2) du réservoir.
